# FASCICULE DE BREVET EUROPEEN

(11) **EP 0 298 836 B1**
(45) Date de publication et mention de la délivrance du brevet: **08.01.1992**
(21) Numéro de dépôt: 88401670.0
(22) Date de dépôt: 29.06.1988
(51) Int. Cl.: B63C 9/22, B65D 85/18

(54) **Procédé et trousse de conditionnement pour vêtement isothermique à volume apparent important**
Verfahren und Umhüllung zum Konditionieren von isothermischen Kleidern mit bedeutendem scheinbaren Volumen
Method and storage case for maintaining the condition of an isothermic garment of large volume

(30) Priorité: 09.07.1987 FR 8709768
(43) Date de publication de la demande: 11.01.1989
(73) Titulaire: AERAZUR S.A., F-92137 Issy les Moulineaux (FR)
(72) Inventeur: Portejoie, Jean-Marie, F-92360 Meudon la Forêt (FR); Meningand, Michel, F-92150 Suresnes (FR); Lagrenaudin, Pierre-Jean, F-93420 Villepinte (FR)
(74) Mandataire: Kügele, Bernhard

(56) Documents cités:
- EP-A- 0 119 333
- EP-A- 0 146 736
- US-A- 2 805 430
- US-A- 3 266 655

## Description

La présente invention a pour objet un procédé et un dispositif de conditionnement d'un vêtement isothermique.

On connaît des vêtements isothermiques plus particulièrement dénommés "doudoune". Ces vêtements généralement des vestes sont constitués d'une feuille de tissu en matière synthétique de très faible épaisseur laissant passer l'air, une couche de matériau isolant et réflecteur de chaleur du type fibres artificielles ou mieux encore une couche de duvet naturel, une feuille de tissu en matière synthétique laissant passer l'air et les molécules d'eau mais imperméable à l'eau sous forme de gouttes, cet effet étant obtenu par dépôt d'un voile polymère hydrophobe.

L'effet de matelassage est obtenu par des surpiquages traversant qui isolent des volumes de dimensions réduites. Ceci présente un double avantage tout d'abord celui d'une meilleure répartition de la matière isolante et ensuite évite en cas de déchirure de perdre l'ensemble de la matière isolante.

Le fonctionnement de la matière isolante est en fait dû à un emprisonnement d'une couche d'air grâce au volume apparent crée par le duvet et c'est cette couche d'air qui est isolante.

Le duvet présente l'avantage également d'avoir une densité très faible et un caractère élastique qui assure un bon gonflement.

Ce type de vêtement présente tous les avantages du point de vue thermique mais il implique un inconvénient important corollaire de ses qualités: son volume est important. On comprend que cet inconvénient devient un problème lorsque la place est comptée comme dans le sac des alpinistes, dans les trousses de secours, dans les refuges, sur les bateaux et avions par exemple.

De plus, il est nécessaire qu'une fois pliée cette veste soit rapidement accessible.

Il a été proposé de placer ce type de vêtement dans des emballages sous vide puisqu'en effet c'est l'air qui prend le plus grand volume.

Une telle méthode est susceptible de critiques. Il faut en effet disposer d'une installation de mise sous vide et la méthode ne peut pas être appliquée n'importe où en plus du prix de revient.

Lors du transport on peut craindre des accrocs sur l'emballage, ce qui est probable compte tenu des utilisations, et un seul accroc est suffisant.

Le plus grave est surtout l'effet endothermique lors de l'utilisation. En effet, étant mis sous vide, il n'y a qu'une fraction d'air résiduel très faible dans le matelassage. L'effet de gonflement élastique de duvet est progressif et lorsque l'utilisateur a enfilé sa veste c'est sa propre chaleur qui est "pompée" par le gonflement du matelassage. On comprend donc que l'effet isolant nécessaire dès le départ est inversé.

L'invention a donc pour but de proposer un dispositif de conditionnement d'un vêtement isothermique selon la revendication 1, et un procédé de pliage d'un vêtement isothermique conformément à la revendication 3.

La veste ainsi pliée est immédiatement utilisable après extraction du sac qui est obtenue par retrait par traction de la broche de verrouillage, ouverture de la fermeture rapide, retrait des élastiques.

Ce type de veste trouve une application certaine dans les nécessaires de survie en régions froides.

L'invention va maintenant être décrite suivant un mode de réalisation non exhaustif en relation avec les figures annexées qui représentent:

- Figure 1:: Vêtement déplié
- Figure 2:: Vêtement roulé avec liens temporaires.
- Figure 3:: Vêtement roulé avec bracelets élastiques.
- Figure 4:: Vêtement roulé et lové dans la trousse de conditionnement ouverte.
- Figure 5:: Mise en place de la face supérieure de la trousse à travers les oeillets.
- Figure 6:: Liaison des boucles adjacentes les unes dans les autres et par fermeture rapide.
- Figure 7:: Mise en place de la broche de verrouillage.

Sur la figure 1, on a représenté une veste isothermique dépliée 1, dont on distingue la capuche 2, le col 3, des manches 4′ et 4˝ et la veste proprement dite 4. Elle est constituée de deux feuilles de matériaux synthétiques très fines entre lesquelles est disposé généralement du duvet naturel ou un autre matériau isolant en fibres (non figuré). Des surpiquages 5 sont effectués pour délimiter des volumes 6 assurant une bonne répartition du duvet.

Sur la figure 2, on voit un boudin 7 réalisé par roulage de la veste dans le sens de la flèche 8 indiquée figure 1 c'est-à-dire de la capuche vers le bas.

Des liens de serrage temporaire 9 assurent le maintien en forme du boudin 7. On dispose alors le boudin parallèlement à un gabarit 10 qui indique la position des bracelets élastiques de serrage fixes 11 tels que montré figure 3.

Ces élastiques sont en effet positionnés à des distances bien précises de chaque extrémité du boudin pour permettre un pliage de ce boudin en forme de double rectangle concentrique comme représenté à la figure 4. Des bracelets élastiques supplémentaires 18 maintiennent la veste dans la position lovée. Les drisses de conditionnement telles que 20 sont passées au travers des plis du boudin. Dans l'exemple schématisé figure 4, la trousse 30 comporte 15 drisses de conditionnement régulièrement réparties plus particulièrement équidistantes les unes des autres ainsi qu'avec le bord de la trousse de conditionnement 30 dont on a représenté la face inférieure 31 bordée d'une partie de fermeture rapide 310. Sur la figure 5 on a placé la face supérieure 32 munie de 15 oeillets 33 régulièrement répartis pour se trouver à l'aplomb de chaque drisse qui est alors passée à travers chaque oeillet.

Sur l'agrandissement d'une portion de la figure 5, on a fait abstraction de la face supérieure et du boudin pour montrer que les drisses de conditionnement sont temporaires elles sont simplement introduites dans une boucle 34 qui, elle, est cousue en 35 ou du moins solidaire de la face inférieure 31 de la trousse 30.

La face supérieure 32 est également bordée par une partie de fermeture rapide 311 symétrique à la partie 310. La trousse figure 6 est fermée pour former un volume grâce à la fermeture rapide et par pliage des rabats 36 et 37. Parallèlement on tire sur chaque drisse de façon à faire apparaître la boucle à travers l'oeillet et l'on passe alors la drisse de la boucle adjacente dans la première boucle de façon à ce que les boucles adjacentes se maintiennent les unes avec les autres sans nécessité d'un noeud. Le montage est représenté de façon agrandie par les boucles 60 et 61. La boucle 60 passe à travers l'oeillet 62 et la boucle 61 passe à travers l'oeillet 63 et dans la boucle 60 ce qui maintient alors cette boucle 60. La longueur de la boucle est calculée pour que la tension soit suffisante mais possible.

Sur la figure 7 on a montré la boucle centrale 70 que l'on fait passer dans les deux boucles adjacentes 71 et 72. La longueur de la boucle 70 est prévue pour être juste dépassante au-dessus de l'oeillet correspondant 73 de façon à ce que l'on puisse y introduire la broche de verrouillage 74. Celle-ci peut être reliée à une sangle (non représentée) solidaire de la trousse de façon à faciliter la traction ultérieure.

De même la broche de verrouillage peut être maintenue en place par un lien de sécurité qui se brise aisément sous l'effet d'une traction mais qui limite les possibilités de désengagement intempestif de la broche. Une telle trousse permet de conditionner une veste d'un poids de 1135 g pour adulte dans un volume de

- Longueur: 375 mm
- Largeur: 270 mm
- Hauteur: 60 mm

pour un poids supplémentaire de 215 g.

La présente invention n'est pas limitée aux exemples de réalisation qui viennent d'être décrits, elle est au contraire susceptible de modifications et de variantes qui apparaîtront à l'homme de l'art.

## Revendications

1. Trousse de conditionnement (30) d'un vêtement isothermique (1) de volume apparent important, caractérisée en ce qu'elle est constituée de deux faces réunies (31, 32) par un bandeau latéral (36, 37) de faible hauteur muni d'une fermeture rapide (310, 311) sur toute sa périphérie, la face inférieure (31) étant munie de boucles (34) régulièrement réparties sur sa surface dans lesquelles sont glissées des drisses (20) de conditionnement amovibles, la face supérieure (32) étant munie d'oeillets (33) régulièrement répartis à sa surface à l'aplomb des boucles de façon qu'à chaque boucle corresponde un oeillet.

2. Trousse selon la revendication 1, caractérisée en ce qu'au moins une boucle (70) est d'une longueur inférieure à la hauteur du bandeau latéral de façon qu'elle dépasse de l'oeillet (73) pour permettre un blocage de la broche de verrouillage (74).

3. Procédé de pliage d'un vêtement isothermique (1) dans une trousse de conditionnement selon la revendication 2, caractérisé par les étapes suivantes:
― roulage du vêtement (1) pour réaliser un boudin (7) maintenu temporairement par des liens de serrage (9),
― mise en place de bracelets élastiques (11) à intervalles suivant un gabarit de pose (10),
― lovage du boudin pour former sensiblement deux rectangles concentriques,
― mise en place sur la face interne inférieure (31) du vêtement lové avec passages des drisses de conditionnement (20) entraînant les boucles solidaires (34) de la trousse à travers les plis du boudin lové,
― mise en place de la face supérieure (32) et passage des drisses (60, 61) à travers les oeillets correspondants (62, 63) régulièrement répartis sur cette face supérieure,
― fermeture de la fermeture rapide latérale (310, 311),
― traction sur les drisses (20) et passage de chaque drisse et boucle associée dans la boucle adjacente successivement,
― blocage d'au moins deux boucles (71, 72) avec une broche de verrouillage (74),
― retrait des drisses de conditionnement (20).

## Patentansprüche

1. Tasche (30) zum Verpacken eines wärmeisolierenden Bekleidungsstücks (1) mit erheblichem Außenvolumen, **dadurch** **gekennzeichnet**, daß sie aus zwei Seiten (31, 32) besteht, die durch ein Seitenband (36, 37) geringer Höhe verbunden sind, das an seinem gesamten Umfang mit einem Reißverschluß (310, 311) versehen ist, wobei die Unterseite (31) mit Schlaufen (34) versehen ist, die über ihre Oberfläche gleichmäßig verteilt sind und in die abnehmbare Verpackungsschnüre (20) eingeschoben sind, und wobei die Oberseite (32) mit Ösen (33) versehen ist, die über ihre Oberfläche senkrecht zu den Schlaufen gleichmäßig verteilt sind, so daß jeder Schlaufe eine Öse entspricht.

2. Tasche nach Anspruch 1, **dadurch** **gekennzeichnet**, daß wenigstens eine Schlaufe (70) eine Länge hat, die geringer als die Höhe des Seitenbands ist, so daß sie über die Öse (73) reicht, um eine Blockierung der Arretierungsschlaufe (74) zu ermöglichen.

3. Verfahren zum Zusammenlegen eines wärmeisolierenden Bekleidungsstücks (1) in einer Verpackungstasche nach Anspruch 2, **gekennzeichnet durch** die folgenden Schritte:
― Zusammenrollen des Bekleidungsstücks (1), um eine Rolle (7) zu bilden, die vorübergehend durch Haltebänder (9) gehalten werden,
― Anbringen elastischer Bänder (11) in Abständen entsprechend einer Positionierungslehre (10),
― Zusammenlegen der Rolle, um im wesentlichen zwei konzentrische Rechtecke zu bilden,
― Anordnen des zusammengelegten Bekleidungsstücks innen auf der Unterseite (31) und Durchführen von Verpackungsschnüren (20), die die Schlaufen (34), die mit der Tasche verbunden sind, über die Biegungen der zusammengelegten Rolle mitnehmen,
― Anordnen der Oberseite (32) und Durchführen von Schnüren (60, 61) durch entsprechende Ösen (62, 63), die auf dieser Oberseite gleichmäßig verteilt sind,
― Schließen des seitlichen Reißverschlusses (310, 311),
― Anziehen der Schnüre (20) und Durchführen jeder Schnur und der zugehörigen Schlaufe durch die benachbarte folgende Schlaufe,
― Blockieren wenigstens zweier Schlaufen (71, 72) mit einer Arretierungsklammer (74), und
― Herausziehen der Verpackungsschnüre (20).

## Claims

1. A bag (30) for conditioning an isothermic clothing (1) having a high apparent volume, characterized in that it includes two faces (31, 32) connected by a lateral, low height band (36, 37) provided with a fast fastener (310, 311) along the whole periphery thereof, the lower face (31) being provided with loops (34) equally spaced on the surface thereof into which are threaded movable, conditioning braided ropes (20), the upper face (22) being provided with eyelets (33) which are equally spaced on the surface thereof straight above said loops so that one eyelet corresponds to each loop.

2. The bag of claim 1, characterized in that at least one loop (70) has a length lower than the height of the lateral band in order to project from the eyelet (73) to allow the locking pin (74) to be blocked.

3. A process for folding an isothermic clothing (1) in a conditioning bag as recited in claim 2, characterized by the following steps of:
― rolling said clothing (1) in order to form a cylinder (7) temporarily maintained by clamping links (9),
― positioning resilient bracelets (11) with intervals according to a laying jig (10),
― coiling down the cylinder to substantially form two concentric rectangles,
― positioning the coiled down clothing on the internal lower face (31), with the conditioning braided ropes (20) which drive the integral loops (34) of the bag passing through the folds of the coiled down cylinder,
― positioning the upper face (32) and passing the braided ropes (60, 61) through corresponding eyelets (62, 63) which are equally spaced on this upper face,
― closing the lateral fast fastener (310, 311),
― pulling the braided ropes (20) and passing each braided rope and the associated loop into the adjacent loop successively,
― blocking at least two loops (71, 72) with a locking pin (74),
― retracting the conditioning braided ropes (20).
